# EUROPÄISCHE PATENTSCHRIFT

(11) **EP 0 811 434 B1**
(45) Veröffentlichungstag und Bekanntmachung des Hinweises auf die Patenterteilung: **12.12.2001**
(21) Anmeldenummer: 97108190.6
(22) Anmeldetag: 21.05.1997
(51) Int. Cl.: B21B 1/14

(54) **Verfahren zum Betreiben einer Walzgerüstanlage**
Method for operating a rolling mill installation
Procédé pour exercer une installation de laminage

(30) Priorität: 07.06.1996 DE 19622740
(43) Veröffentlichungstag der Anmeldung: 10.12.1997
(73) Patentinhaber: SMS Demag AG, 40237 Düsseldorf (DE)
(72) Erfinder: Müller, Hubert, 41515 Grevenbroich (DE); Svejkovsky, Ulrich, 42349 Wuppertal (DE)
(74) Vertreter: Valentin, Ekkehard, Dipl.-Ing.

(56) Entgegenhaltungen:
- EP-A- 0 256 409
- EP-A- 0 653 253
- PATENT ABSTRACTS OF JAPAN vol. 012, no. 171 (M-700), 21.Mai 1988 & JP 62 286601 A (NIPPON STEEL CORP), 12.Dezember 1987,
- CYGLER M ET AL: "NEAR NET SHAPE CASTING AND ASSOCIATED MILL DEVELOPMENTS" IRON AND STEEL ENGINEER, Bd. 72, Nr. 1, 1.Januar 1995, Seiten 32-38, XP000488398
- PATENT ABSTRACTS OF JAPAN vol. 018, no. 009 (M-1538), 10.Januar 1994 & JP 05 253737 A (SUMITOMO HEAVY IND LTD), 5.Oktober 1993,

## Beschreibung

Die Erfindung bezieht sich auf ein Verfahren zum Walzen von profilierten Walzsträngen in einer Walzgerüstanordnung, die aus einem ersten und einem zweiten Universalgerüst oder Duo-Gerüst und einem, zwischen diesen Gerüsten angeordnetem Stauch-Zwischengerüst besteht, hinter der ein Auslaufrollgang mit seitlich zu diesem angeordneten Kühlbett angeordnet ist, bei dem die Vorprofilwalzgutstränge aus einer Stranggußeinrichtung in einem, von deren Leistung bestimmten Zeittakt austretend, der Walzgerüstanordnung zugeführt, in einer Mehrzahl von Stichen und Reversierstichen fertiggewalzt, auf den Auslaufrollgang aufgebracht und von diesem auf ein seitlich angeordnetes Kühlbett abgeschoben werden.

Bei diesem bekannten Verfahren weist das, hinter der Kompaktwalzgruppe angeordnete Kühlbett eine Transportbreite auf, die der Länge des fertiggewalzten Walzgutstranges entspricht. Diese Anordnung erlaubt es, die Walzanlage im Zeittakt mit der Strangußeinrichtung kontinuierlich zu betreiben, wenn die von der Walzanlage erbrachte Leistung der Formung des Vorprofils in den Walzgutfertigstrang die gleiche oder eine kleinere Zeitspanne benötigt, die auch die Stranggußeinrichtung braucht, um ein Vorprofil herzustellen.

Mit abnehmenden Querschnitt und entsprechend abnehmenden Gewicht pro Längeneinheit des zu formenden Walzgutfertigstrangs wird die zeitliche Leistung der Walzgerüstanordnung kleiner, d. h. für das Fertigwalzen von profilierten Walzgutsträngen wird um so mehr Zeit benötigt, je kleiner die zu erzielenden Profil-Fertigquerschnitte sind, weil dazu eine entsprechend größer werdende Anzahl von Stichen und Reversierstichen in der Kompaktwalzgruppe erforderlich ist, und von einer bestimmten Profilgröße an reicht die Leistung der Walzgerüstanordnung nicht mehr aus, die Produktion der Strangießeinrichtung im Zeittakt zu verarbeiten. Es müssen dann aufwendige Zwischenlagerungen der, von der Stranggußeinrichtung produzierten Vorprofile vorgenommen werden. Die erwähnte, von der Stranggußeinrichtung vorgegebene Zeitspanne zwischen den, von dieser nacheinander ausgebrachten Vorprofilen setzt deshalb für die Größe der, mit der Kompaktwalzgruppe walzbaren Fertigquerschnitte eine Grenze. Kleinere, unterhalb dieser Grenze liegende Fertigprofile können nicht gewalzt werden.

Der Erfindung liegt die Aufgabe zugrunde, diese Grenze zu beseitigen und die Möglichkeit zu schaffen, mit der beschriebenen Walzanlage auch Profilquerschnitte zu walzen deren Größe unterhalb dieser Grenze liegen.

Die Lösung dieser Aufgabe besteht darin, daß der fertig gewalzte, auf dem Auslaufrollgang abgelegte Walzgutstrang mit einem vorderen Abschnitt neben das Kühlbett gebracht, vor diesem geteilt und der abgeteilte vordere Abschnitt auf das Kühlbett aufgebracht, und, unmittelbar daran anschließend der hintere Abschnitt des Walzgutstranges ebenfalls neben das Kühlbett transportiert und auf dieses aufgebracht werden, und dass während des ersten Aufbringvorgangs bereits der, aus der Stranggußeinrichtung kommende folgende Vorprofil-Walzgutstrang in die Walzgerüstanordnung eingebracht und mit dessen Walzung begonnen wird.

Bereits mit Beginn und während dieses Aufschiebens des hinteren Abschnitts kann dann bereits der nächstfolgende, aus der Stranggußeinrichtung kommende Vorprofilstrang in die Kompaktwalzgruppe eingebracht und in dieser reversierend gewalzt werden, weil der Auslaufrollgang inzwischen freigemacht wurde und zwar schneller als dies bei dem bekannten Walzverfahren der Fall war. Das Walzen des, jeweils nachfolgenden Vorprofils kann bereits beginnen, wenn der vorhergehende Walzvorgang noch nicht abgeschlossen ist, d. h. für jeden der einander überschneidenden Walzvorgänge in der Kompaktwalzgruppe steht jeweils absolut mehr Zeit und damit die Möglichkeit einer Erhöhung der Stichzahl zur Verfügung, die es wiederum erlaubt kleinere, jenseits der erwähnten Größengrenze liegende Querschnitte zu walzen.

Wie die Erfindung weiter vorsieht, kann das geschilderte Verfahren auch abweichend so abgewickelt werden, daß der fertig gewalzte, auf den Auslaufrollgang abgelegte Walzgutstrang mit einem hinteren Abschnitt neben das Kühlbett gebracht, hinter diesem geteilt und der abgeteilte hintere auf das Kühlbett aufgebracht und unmittelbar daran anschließend der vordere Abschnitt des Walzgutstrangs durch den Auslaufrollgang neben das Kühlbett zurückbefördert, auf dieses aufgebracht werden, und dass während des ersten Aufbringvorgangs bereits der aus der Stranggußeinrichtung kommende folgende Vorprofil-Walzgutstrang in die Walzgerüstanordnung eingebracht und mit dessen Walzung begonnen wird.

Die Erfindung wird anhand der in der Zeichnung dargestellten Ausführungsbeispiele erläutert. In der Zeichnung zeigen
- Fig. 1: die Draufsicht auf eine Walzwerksanlage in schematischer Darstellung und
- Fig. 2: die Draufsicht auf eine anders ausgebildete Walzwerksanlage, ebenfalls in schematischer Darstellung.

Bei der Ausbildung nach Fig. 1 besteht die Walzgerüstanlage aus dem Zuführrollgang R1, der, aus den Universalgerüsten UG1 und UG2 und dem zwischen diesen angeordneten Zwischengerüst bestehenden Kompaktwalzgruppe, dem dieser nachgeordneten Abfuhrrollgang R2 und der seitlich dieses Abfuhrrollgangs R2 und seitlich der Walzlinie WL angeordneten Kühlbett KB sowie einer vor dem Kühlbett KB befindlichen Trenneinrichung TR.

Die Walzgerüstanlage wird in der Weise betrieben, daß der erste, die Kompaktwalzgruppe verlassende fertige Walzgutstrang PSTI auf dem Abfuhrrollgang R2 vor das Kühlbett gefahren und zum Stillstand gebracht wird. Anschließend wird dann mit Hilfe der Trenneinrichung TR, der vor dem Kühlbett KB liegende erste Längenabschnitt PSTI' abgetrennt und auf das Kühlbett aufgebracht. Anschließend wird der noch auf dem Abfuhrrollgang R2 liegende zweite Längenabschnitt PSTI" vor das Kühlbett KB gefahren und ebenfalls auf dieses aufgebracht. Zwischenzeitlich wurde der aus dem (nicht dargestellten) folgenden Vorprofil durch zunächst kurze Reversierstiche entstehende nächste, in unterbrochenen Linien angedeutete Walzgutstrang PSTII auf den Abfuhrrollgang R2 aufgebracht und nach seiner Fertigwalzung entsprechend geteilt und die entstandenen Längenabschnitte auf das Kühlbett aufgebracht.

Die Ausbildung der Walzgerätanlage nach Fig. 2 entspricht im Grundsatz der nach Fig. 1 mit der Maßgabe, daß das Kühlbett KB in einem, etwa der Länge eines Längenabschnitt eines geteilten Walzgutstranges entsprechenden geringeren Abstand von der Kompaktwalzgruppe angeordnet ist, und die Trenneinrichtung TR hier, in Walzlinie WL gesehen, hinter dem Kühlbett befindet. Der aus der Kompaktwalzgruppe austretende, auf dem Abfuhrrollgang R2 liegende Walzgutstrang PSTI wird hier, vor dem Kühlbett KB auf dem Abfuhrrollgang R2 liegend mit der Trenneinrichtung TR getrennt und dann, anders als bei der Ausbildung nach Fig. 1 zunächst der, in Transportrichtung gesehen, hintere Längenabschnitt PSTI" auf das Kühlbett KB aufgebracht. Anschließend wird der zweite Längenabschnitt PSTI' auf dem Rollgang R2 entgegen der Walzrichtung zurückgefahren, vor das Kühlbett KB gebracht und auf dieses aufgeschoben. Mit dem folgenden Walzgutstrang PSTII wird entsprechend der bei Fig. 1 geschilderten Weise verfahren; auch hier mit der Maßgabe, daß zunächst der hintere Längenabschnitt PSTI" und dann der vordere Längenabschnitt PSTI nach vorherigem Rücktransport auf das Kühlbett KB aufgebracht werden.

## Patentansprüche

1. Verfahren zum Walzen von profilierten Walzgutsträngen in einer Walzgerüstanordnung, die aus einem ersten und einem zweiten Universalgerüst oder Duo-Gerüst und einem, zwischen diesen Gerüsten angeordneten Stauch-Zwischengerüst besteht, hinter der ein Auslaufrollgang mit, seitlich zu diesem angeordneten Kühlbett angeordnet ist, bei dem die Vorprofil-Walzgutstränge aus einer Stranggußeinrichtung in einem, von deren Leistung bestimmten Zeittakt austretend, der Walzgerüstanordnung zugeführt, in einer Mehrzahl von Stichen und Reversierstichen fertiggewalzt, auf den Auslaufrollgang aufgebracht und von diesem auf ein seitlich angeordnetes Kühlbett geschoben werden,
**dadurch gekennzeichnet,**
**daß** der fertiggewalzte, auf den Auslaufrollgang abgelegte Walzgutstrang mit einem vorderen Abschnitt neben das Kühlbett gebracht, vor diesem geteilt und der abgeteilte vordere Abschnitt auf das Kühlbett aufgebracht und, unmittelbar daran anschließend der hintere Abschnitt des Walzgutstranges neben das Kühlbett transportiert und auf dieses aufgebracht werden, und dass während des ersten Aufbringvorgangs bereits der aus der Stranggußeinrichtung kommende folgende Vorprofil-Walzgutstrang in die Walzgerüstanordnung eingebracht und mit dessen Walzung begonnen wird.

2. Verfahren entsprechend der Gattung des Verfahrens nach Anspruch 1,
**dadurch gekennzeichnet,**
**daß** der fertiggewalzte, auf den Auslaufrollgang abgelegte Walzgutstrang mit einem hinteren Abschnitt neben das Kühlbett gebracht, hinter diesem geteilt und der abgeteilte hintere Abschnitt auf das Kühlbett aufgebracht und unmittelbar daran anschließend der vordere Abschnitt des Walzgutstranges durch den Auslaufrollgang neben das Kühlbett zurückbefördert, auf dieses aufgebracht werden, und dass während des ersten Aufbringvorgangs bereits der, aus der Stranggußeinrichtung kommende, folgende Vorprofil-Walzgutstrang in die Walzgerüstanordnung eingebracht und mit dessen Walzung begonnen wird.

## Claims

1. Method of rolling profiled roll stock strips in a roll stand arrangement, which consists of a first and a second universal stand or tandem stand and an upsetting intermediate stand arranged between these stands, behind which is arranged an outlet roller path with a cooling bed arranged laterally thereto, in which the starting profile roll stock strips issuing from continuous casting equipment in a time cycle determined by the output thereof are fed to the roll stand arrangement, are finish-rolled in a plurality of passes and reversing passes, are brought onto the outlet roller path and are pushed by this onto a laterally arranged cooling bed, **characterised in that** the finish-rolled roll stock strip deposited on the outlet roller path is brought by a forward portion close to the cooling bed and divided in front thereof, the divided-off forward portion is placed on the cooling bed and directly subsequent thereto the rearward portion of the roll stock strip is transported close to the cooling bed and placed thereon and that during the first placing process the starting profile roll stock strip coming from the continuous casting equipment is already brought into the roll stand arranged and rolling thereof is commenced.

2. Method corresponding with the category of method according to claim 1, **characterised in that** the finish-rolled roll stock strip deposited on the outlet roller path is brought by a rearward portion close to the cooling bed and is divided behind this, the divided-off rearward portion is placed on the cooling bed and directly subsequent thereto the forward portion of the roll stock strip is conveyed by the outlet roller path to close to the cooling bed and placed thereon and that during the first placing process the following starting profile roll stock strip coming from the continuous casting equipment is already brought into the roll stand arranged and rolling thereof is commenced.

## Revendications

1. Procédé pour le laminage de barres laminées profilées, dans un agencement de cages de laminage composé d'une première et d'une seconde cages universelles ou d'une cage duo et d'une cage refouleuse intermédiaire disposée entre ces deux cages, derrière lequel est disposé un train de rouleaux avec refroidisseur disposé latéralement à ce dernier, sur lequel les barres à laminer de profilé d'entrée sortant d'un dispositif de coulée continue à une cadence définie par sa puissance sont amenées à l'agencement de cages de laminage, subissent une pluralité de passes et repasses en réversible pour leur laminage final et sont déposées sur le train de rouleaux qui les pousse sur un refroidisseur disposé latéralement, **caractérisé en ce qu'**après son laminage final et son dépôt sur le train de rouleaux, la barre laminée est amenée par sa partie avant à côté du refroidisseur devant lequel elle est partagée, sa partie avant ainsi détachée est déposée sur le refroidisseur et sa partie arrière est immédiatement après renvoyée par le train de rouleaux à côté du refroidisseur et déposée sur ce dernier et **en ce que**, dès la première opération de dépôt, la barre à laminer de profil d'entrée suivante, sortant de l'installation de coulée continue, est amenée dans l'agencement de cages de laminoir où son laminage commence.

2. Procédé correspondant au préambule selon la revendication 1, **caractérisé en ce qu'**après son laminage final et son dépôt sur le train de rouleaux, la barre laminée est amenée par sa partie arrière à côté du refroidisseur derrière lequel elle est partagée, sa partie arrière ainsi détachée est déposée sur le refroidisseur, et sa partie avant est immédiatement après renvoyée par le train de rouleaux à côté du refroidisseur et déposée sur ce dernier et **en ce que**, dès la première opération de dépôt, la barre à laminer de profil d'entrée suivante, sortant de l'installation de coulée continue, est amenée dans l'agencement de cages de laminoir où son laminage commence.
